# FASCICULE DE BREVET EUROPEEN

(11) **EP 0 081 614 B1**
(45) Date de publication et mention de la délivrance du brevet: **30.04.1986**
(21) Numéro de dépôt: 81401997.2
(22) Date de dépôt: 15.12.1981
(51) Int. Cl.: B41F 15/08, B41F 15/42

(54) **Machine automatique d'impression en sérigraphie, comportant un méchanisme à électro-aimant pour l'abaissement de la raclette**
Siebdruckmaschine mit einer von einem Elektromagnet betätigten Vorrichtung zum Absenken der Rakel
Automatic silk screen printing machine comprising a squeegee-lowering device actuated by an electro-magnet

(43) Date de publication de la demande: 22.06.1983
(73) Titulaire: TECAL Sarl., F-75009 Paris (FR)
(72) Inventeur: Monvoisin, Jacques, F-75007 Paris (FR)
(74) Mandataire: Marquer, Francis

## Description

Les machines automatiques d'impression en sérigraphie comportent des moyens généralement complexes de commande synchronisée des mouvements relatifs de l'écran, de la raclette et de l'objet à imprimer. Ces mouvements comportent, dans un type connu de machines, une translation relative de l'écran par rapport à la raclette (l'écran étant fixe pour l'impression de surfaces planes, tandis que c'est la raclette qui est fixe pour l'impression de surfaces cylindriques), un abaissement de la raclette et un relevage simultanés de la pièce porte-objet.

FR-A-1 265 995 décrit (page 3, à partir du dernier alinéa de la colonne de gauche; voir en particulier la figure 9), une machine automatique d'impression en sérigraphie, comportant des moyens de commande synchronisée de mouvements comprenant une translation relative de l'écran par rapport à une raclette, un abaissement de la raclette et un relevage simultanés de la pièce porte-objet, dans laquelle le mécanisme d'abaissement et de relevage de la pièce porte-raclette comprend un électro-aimant commandant l'abaissement de la raclette et un bras articulé en un point fixe par rapport aux moyens de translation de la raclette.

Elle a déjà fait l'objet de la demande de brevet FR-A-2 485 440 de la Société déposante, publiée le 31 Décembre 1981.

La machine suivant l'invention est caractérisée par un ressort de rappel du bras susvisé en une position correspondant à la position relevée de la raclette, par un organe présentant une surface de butée au-dessus dudit bras, une biellette ayant un axe solidaire dudit bras et portant à son extrémité l'axe d'une roue placée en appui contre ladite surface de butée, une tige liée à une extrémité à cette biellette de manière à l'entraîner en oscillation autour de son axe, un électro-aimant ayant une pièce mobile solidaire de l'autre extrémité de ladite tige et des moyens de provoquer l'excitation brève de l'électro-aimant pour commander l'abaissement de la raclette.

D'autres particularités, ainsi que les avantages de l'invention apparaîtront clairement à la lumière de la description ci-après.

Au dessin annexé:
la figure 1 est une vue en élévation de la face avant d'une machine conforme à un mode d'exécution préféré de l'invention, dont le capot a été enlevé;
la figure 2 est une vue en élévation de la face arrière de ladite machine;
la figure 3 est une coupe suivant III-III de la figure 1;
la figure 4 représente, en position de repos, le bras oscillant que comporte le dispositif porte-raclette d'une telle machine; et
la figure 5 est une vue dudit bras oscillant en position abaissée de la raclette.

En se référant plus particulièrement aux figures 1, 2 et 3, on voit que le châssis la, 1b, 2, de la machine supporte au voisinage de sa face arrière deux tubes horizontaux 3-4 sur lesquels coulissent respectivement une table 5 de support du dispositif porte-raclette et une table 6 de support du dispositif porte-écran, L'une ou l'autre des tables (suivant la nature des surfaces à imprimer) est entraînée, à partir d'un moteur non figuré, par l'un des systèmes bielle-manivelle 7-8 et 9-10 respectivement.

La table 5 porte sur sa face inférieure des équerres 50-51 de support des axes de molettes centrales respectives 52-53. La molette 52 roule sur la face supérieure d'une barre horizontale de guidage 11 liée aux montants 1a-1b du châssis, tandis que la molette 53 roule dans une rainure ménagée dans une barre horizontale de guidage 12 également liée aux montants 1 a-1 b. Ces deux molettes assurent un guidage rigide du coulissement de la table 5, empêchant ainsi toutflèchisse- ment du tube 3.

De même, la table 6 porte sur sa face supérieure deux équerres 60 de support des axes de deux molettes 61-62 qui roulent sur la face inférieure de la barre 11 et, sur sa face inférieure, une équerre 63 de support de l'axe d'une molette 64 qui roule sur la face supérieure d'une barre horizontale de guidage 13 liée aux montants 1a-1b du châssis.

On va maintenant décrire, en se référant plus particulièrement aux figures 4 et 5, le dispositif porte-raclette 14 et son mécanisme de relevage et d'abaissement de la raclette. Cette dernière, non figurée, est portée par une pièce 14a, fixée à un bras 15 articulé en un point 16 fixe par rapport à la table 5 (voir aussi figures 1 et 3).

Les figures 4 et 5 montrent que le bras 15 est encastré entre deux pièces 150-151 fixées au-dessus de la table 5 et auxquelles sont elles- mêmes fixées deux colonnes 152 qui supportent une plaque de butée 17, ainsi qu'un électro-aimant 21.

A l'avant de la table 5 est montée la partie fixe (par rapport à la table 5) dudit mécanisme de relevage et d'abaissement, laquelle comprend au-dessus du bras 15, la plaque horizontale de butée 17, au-dessous du bras 15 et coopérant avec lui, un ressort de rappel 18 (fixé par une vis 180). Une biellette 19 a son axe 190 solidaire du bras 15 et est entraîné en oscillation autour de cet axe par une tige 20 liée à la pièce mobile 210 de l'électro-aimant 21. La biellette 19 porte à son extrémité l'axe d'une molette 191 en butée sur la face inférieure de la plaque 17.

Lorsque l'électro-aimant est au repos, le bras 15 est horizontal (figure 4). Lorsque l'électro-aimant est excité, une traction (vers la gauche du dessin) est exercée sur la tige 20, ce qui a pour effet de faire pivoter la biellette qui roule sur la plaque de butée 17, et d'abaisser ainsi son axe 190. Il en résulte que le bras 15 prend brusquement la position basse représentée à la figure 5. Deux ressorts 22-23 (figures 1 et 4) appuient sur la plaque 17 avec une pression réglable au moyen d'écrous tels que 230.

On obtient ainsi un réglage de la raideur de la butée élastique constituée par la plaque 17, donc de la rapidité du mouvement d'abaissement. Lorsque l'électro-aimant cesse d'être excité, le ressort 18 rappelle le bras 15 en position relevée. L'excitation de l'électro-aimant est commandée par un commutateur, non figuré, lui-même commandé par une came qui fait partie d'un mécanisme classique de synchronisation des mouvements de translation de l'écran ou de la raclette et du mouvement d'abaissement de la raclette.

On va maintenant décrire brièvement le mécanisme d'entraînement de la pièce porte-écran 24. Cette dernière également visible à la figure 3, est solidaire d'une pièce en matière plastique 240 qui repose sur la table 6 et est entraînée, lorsque la table 6 se deplace en translation pour l'impression d'un objet cylindrique ou conique, par un téton 600 solidaire de la table 6 et qui s'engage dans une lumière 241 ménagée dans la pièce 240.

Pour l'impression d'objets cylindriques ou plans, il suffit que la pièce 240 reste fixe, par rapport à la table 6 subissant une translation et l'on solidarisera alors ces deux organes au moyen de goupilles pénétrant dans des orifices, les moyens décrits ci-après, qui matérialisent un axe de rotation de la pièce 240 ayant au préalable été enlevés.

Pour l'impression d'objets coniques, il faut par contre que la pièce 240 subisse une rotation autour d'un axe fixe, dont la position doit être d'autant plus rapprochée de la pièce 24 que la conicité de l'objet est plus grande.

Une pièce métallique de forme générale triangulaire 242 est superposée à la pièce 240. Cette pièce 242 est fixée, au moyen d'un organe 243 (figure 3) à la barre 11 et au moyen d'un organe 244 à la barre 12.

La table 6 subit donc une translation par rapport à elle pendant l'impression des objets coniques.

Les pièces 240 et 242 sont liées entre elles au moyen d'une pièce 245 qui autorise leur rotation relative (axe de rotation de la pièce 240). Le point 245 restant fixe et l'axe d'un téton ou d'un roulement 600, solidaire de la table 6, qui se déplace dans une lumière ménagée dans la pièce 240, subissant une translation, la pièce 240 subit elle-même une rotation autour de l'axe 245.

Pour régler la position du centre de rotation, on engagera l'organe dans l'un des orifices (non représentés) ménagés dans la pièce 242.

La position de repos du tèton 600 est elle-même réglable, pour assurer l'entraînement correct en rotation de la pièce 242 en fonction de la position de l'axe de rotation 245.

On va maintenant décrire brièvement le mécanisme d'abaissement et de relevage de l'objet. Ces mouvements de translation de l'objet sont commandés par une manivelle 25 liée en un point 260 à une barre horizontale 26 qui coulisse sur deux tubes de guidage ou glissières 27-28 fixés, à une extrémité, à la varre 13 et, à l'autre extrémité, à la base 2 du châssis. La commande de la manivelle 25 à partir du moteur déjà mentionné et la synchronisation des mouvements de l'écran (ou de la raclette) avec ceux de l'ensemble porte-objet, s'effectuent de manière bien connue en soi dans ce type de machines.

L'ensemble porte-objet comprend, outre la barre 26, une barre 29 qui coulisse également sur les glissières 27-28 et est solidarisée à la barre 26 par des colonnes 30-31, sur lesquelles est monté le porte-objet proprement dit 32. Une vis 33 commandée par une molette 330 permet le réglage du porte-objet 32 en hauteur.

Il va de soi que diverses modifications pourront être apportées à la machine décrite et représentée, sans s'écarter de la portée de l'invention revendiquée dans le jeu de revendications.

## Revendications

1. Machine automatique d'impression en sérigraphie, comportant des moyens de commande synchronisée de mouvements comprenant une translation relative de l'écran par rapport à une raclette, un abaissement de la raclette et un relevage simultanés de la pièce porte-objet, dans laquelle le mécanisme d'abaissement et de relevage de la pièce porte-raclette (14) comprend un électro-aimant commandant l'abaissement de la raclette, et un bras articulé (15) en un point fixe (16) par rapport aux moyens de translation de la raclette, caractérisée par un ressort (18) de rappel dudit bras en une position correspondant à la position relevée de la raclette, par un organe (17) présentant une surface de butée au-dessus dudit bras, par des moyens (23) d'exercer une pression verticale de haut en bas, sur ladite surface de butée; une biellette (19) ayant un axe (190) solidaire dudit bras et portant à son extrémité l'axe d'une roue (191) placée en appui contre ladite surface de butée, une tige (20) liée à une extrémité à cette biellette de manière à l'entraîner en oscillation autour de son axe, et ledit électro-aimant (21 lequel possède une pièce mobile solidaire de l'autre extrémité de ladite tige et des moyens de provoquer l'excitation de l'électro-aimant pendant toute la durée de l'impression.

2. Machine selon la revendication 1, caractérisée par des moyens (22, 230) de régler la pression exercée sur ledit organe (17) présentant une surface de butée.

## Patentansprüche

1. Automatische Siebdruckmaschine mit Mitteln zur synchronen Bewegungssteuerung, wie der relativen Translation der Schablone im Verhältnis zum Rakel und die gleichzeitige Absenkung des Rakels und Hebüng des Objekthalters, Maschine, in der der Mechanismus zur Auf- und Abwärtsbewegung des Rakelhalters (14) einen Elektromagneten zur Steuerung der Absenkung des Rakels enthält, sowie einen Arm (15), der, im Verhältnis zu den Translationsmitteln des Rakels, um einen festen Punkt (16) ausschwenkbar ist, gekennzeichnet durch eine Feder (18), die besagten Arm in eine Stellung zurückversetzt, die der oberen Stellung des Rakels entspricht, durch ein Organ (17), welches über besagtem Arm eine Anschlagfläche besitzt, durch Mittel (23), um auf besagte Anschlagfläche einen senkrechten Abwärtsdruck auszuüben, ein Verbindungsglied (19) mit einer Achse (190), die mit besagtem Arm fest verbunden ist und an ihrem Ende die Achse eines Rädchens (191) trägt, welches gegen besagte Anschlagfläche drückt, eine Stange (20), die mit einem Ende des besagten Verbindungsgliedes so verbunden ist, dass dieses zum Schwingen um seine Achse gebracht wird, besagten Elektromagneten (21), welcher ein bewegliches und mit dem anderen Ende der besagten Stange fest verbundenes Teil besitzt und Mittel, um den Elektromagneten während der gesamten Dauer des Druckprozesses zu erregen.

2. Machine gemäss Anspruch 1, gekennzeichnet durch Mittel (22,230) zur Regelung des Drucks der auf besagtes Organ (17) mit einer Anschlagfläche ausgeübt wird.

## Claims

1. An automatic silk-screen printing machine including means for synchronized control of movements comprising a relative linear movement of the screen in comparison with a doctor blade, a downward movement of the doctor blade and a simultaneous upward movement of the member which holds the object, in which the mechanism for moving the doctor blade holder (14) downwards and upwards includes an electromagnet which controls the downward movement of the doctor blade and an arm (15) pivoting at a fixed point (16) in comparison with the means for linearly moving the doctor blade, characterized by a return spring (18) of said arm to a position corresponding to the up position of the doctor blade, by a member (17) having an abutment surface above said arm, by means (23) for applying a downward vertical pressure onto said abutment surface; a link (19) having a pivot pin (190) integral with said arm and holding at its end the axle of a wheel (191) bearing against said abutment surface, a rod (20) connected to one end of said link so as to cause it to oscillate about its pivot pin and said electromagnet (21) which has a movable member integral with the opposite end of said rod and means for causing energization of the electromagnet throughout the printing period.

2. A machine according to claim 1, characterized by means (22, 230) for setting the pressure applied onto said member (17) having an abutment surface.
